# EUROPÄISCHE PATENTSCHRIFT

(11) **EP 0 232 532 B1**
(45) Veröffentlichungstag und Bekanntmachung des Hinweises auf die Patenterteilung: **31.10.1990**
(21) Anmeldenummer: 86117766.5
(22) Anmeldetag: 19.12.1986
(51) Int. Cl.: B24B 31/108

(54) **Fliehkraftbearbeitungsmaschine**
Centrifugal polishing machine
Polisseuse à centrifugation

(30) Priorität: 14.02.1986 DE 3604662
(43) Veröffentlichungstag der Anmeldung: 19.08.1987
(73) Patentinhaber: Max Spaleck GmbH & Co. KG, D-46397 Bocholt (DE)
(72) Erfinder: Ditscherlein, Friedhold, D-4290 Bocholt (DE); Timmermann, Joachim, D-4292 Rhede (DE)
(74) Vertreter: Eitle, Werner, Dipl.-Ing.

(56) Entgegenhaltungen:
- DE-B- 2 516 721
- JP-A-58 059 762
- PL-A- 52 129
- US-A- 1 777 123
- US-A- 4 238 078

## Beschreibung

Die Erfindung betrifft eine Fliehkraftbearbeitungsmaschine für die mechanische Bearbeitung, z.B. Schleifen, Polieren, Reinigen und Entgraten von Werkstücken mit einem Werkstückaufnahmebehälter, der einen im wesentlichen zylindrischen Mantel und einen zu diesem koaxial gelagerten rotierenden Boden in Form eines Tellers od. dgl. hat, welcher mit seinem Umfangsrand an den unteren Rand des Mantels unter Bildung eines schmalen Spaltes heranragt, und mit einem unterhalb des Werkstückaufnahmebehälters angeordneten Flüssigkeitsbehälter für die Aufnahme der durch den Spalt hindurch aus dem Werkstückaufnahmebehälter ablaufenden Flüssigkeit.

Eine derartige Fliehkraftbearbeitungsmaschine ist bereits bekannt (JP-A 58 059 762 und Patent Abstracts of Japan, Bd. 7, Nr. 148 (M-225)). Bei dieser bekannten Maschine wird die zur Bearbeitung der Werkstücke im Werkstückaufnahmebehälter notwendige, aus diesem Behälter durch den Spalt hindurch in den Flüssigkeitsbehälter ablaufende Flüssigkeit von einer Pumpe über eine Ansaugleitung aus dem Flüssigkeitsbehälter angesaugt und an einer Stelle oberhalb des Spaltes sowie durch den Spalt hindurch wieder in den Werkstückaufnahmebehälter zurückgepumpt.

Da in Abhängigkeit von der Durchtrittsmenge von Flüssigkeit durch den Spalt hindurch, der Pumpleistung und der Zuführung neuer Flüssigkeit, z.B. in Form eines Wasser-Compound-Gemisches zu Bearbeitungszwecken in den Werkstückaufnahmebehälter, der Flüssigkeitsspiegel in dem Werkstückaufnahmebehälter und bzw. oder im darunter befindlichen Flüssigkeitsbehälter schwankt und dabei auch unter die Einmündung der Ansaugleitung für die Flüssigkeit herabfallen kann, liegt der Erfindung die Aufgabe zugrunde, mit einer einfachen Maßnahme den Flüssigkeitsstand im Flüssigkeitsbehälter und ggfs. im darüber befindlichen Werkstückaufnahmebehälter auf einer gewünschten Höhe zu halten.

Dies wird erfindungsgemäß dadurch erreicht, daß eine am oder in der Nähe des Bodens des Flüssigkeitsbehälters angeschlossene Abflußleitung mit einer seitlich des Flüssigkeitsbehälters und gegebenenfalls des Werkstückaufnahmebehälters nach oben ragenden Rohrleitung verbunden ist, die einen in ihrer Höhe einstellbaren Uberlauf zur Einstellung des Flüssigkeitsstandes im Flüssigkeitsbehälter und gegebenenfalls im darüber befindlichen Werkstückaufnahmebehälter hat.

Mit diesem in seiner Höhe einstellbaren Überlauf kann die Höhe des Flüssigkeitsstandes aufrechterhalten werden, unabhängig davon, ob und in welcher Menge neue Flüssigkeit zu Bearbeitungszwecken in den Werkstückaufnahmebehälter eingegeben wird. Denn über den Überlauf läuft die gleiche Menge von Flüssigkeit aus dem unteren Flüssigkeitsbehälter ab, die in den Werkstückaufnahmebehälter eingegeben wird.

Besonders zweckmäßige Ausführungsformen dieses Überlaufes sind in den Ansprüchen 2 bis 5 angegeben.

Bei der erfindungsgemäßen Maschine kann zweckmäßig an der Außenseite des Spaltes eine Einrichtung zum gezielten Hindurchspülen von Flüssigkeit in Form von Druckstrahlen durch den Spalt hindurch in den Werkstückaufnahmebehälter hinein angeordnet sein, welche Einrichtung über eine Flüssigkeitspumpe mit einer Ansaugleitung in Verbindung steht, die in den unterhalb des Werkstückaufnahmebehälters angeordneten Flüssigkeitsbehälter einmündet. Die Spülflüssigkeit wird dabei also nicht von der öffentlichen Wasserversorgung direkt, sondern von dem unterhalb des Werkstückaufnahmebehälters befindlichen Flüssigkeitsbehälter entnommen, der die durch den Spalt abfließende Flüssigkeit auffängt. Mit dieser baulich einfachen Maßnahme kann eine zuverlässige und vollständige Reinigung des Spaltes gewährleistet werden, bei welcher in den Spalt eingedrungene und dort festgeklemmte Verunreinigungen, wie Abriebteilchen, Teilchen von Schleifkörpern und dünne in der Maschine zu behandelnde Werkstücke, die ganz oder teilweise in den Spalt eindringen können, aus dem Spalt heraus wieder in das Behälterinnere befördert werden können.

Die Spüleinrichtung kann aus einer den Werkstückaufnahmebehälter ganz oder teilweise umgebenden Sprühleitung mit einer oder mehreren gegen den Spalt gerichteten Austrittsöffnungen bestehen, welche Sprühleitung über eine Zufuhrleitung an die Flüssigkeitspumpe angeschlossen ist. Je nach Gegebenheiten kann es zweckmäßig oder möglich sein, daß die Sprühleitung einen sich über die gesamte Spaltumfangslänge oder einen Großteil dieser Länge erstreckenden Sprühschlitz aufweist. Es ist aber auch möglich, daß die Austrittsöffnungen der Sprühleitung von einer Anzahl von im Abstand befindlichen runden oder schlitzförmigen Löchern gebildet sind.

Die Spaltspülung kann auch zur Kühlung des Spaltes und der beiderseits desselben befindlichen Bereiche des Behältermantels und Behälterbodens verwendet werden, wenn gekühlte Flüssigkeit durch den Spalt hindurchgesprüht wird. Zu diesem Zweck kann die Zufuhrleitung über eine Kühleinrichtung geführt werden. Die hierdurch erfolgende Kühlung der Spülflüssigkeit kann insbesondere deshalb zweckmäßig werden, weil beim Betrieb der Maschine durch Reibung der Schleifkörper und dergl. untereinander und an den Wandungen des Werkstückaufnahmebehälters Wärme entsteht, durch welche der Mantel und der Boden des Behälters erwärmt werden. Durch die dabei erfolgende Ausdehnung dieser beiden Teile des Behälters tritt eine Verengung der Spaltbreite ein, die zu einer erhöhten Reibung zwischen Mantel und Boden und damit auch zu einer Gefahr der Beschädigung dieser beiden Teile des Werkstückaufnahmebehälters führt, und zwar selbst dann, wenn der Spalt von Verunreinigungen oder Fremdkörpern freigespült ist.

In den Zeichnungen sind besonders vorteilhafte Ausführungsbeispiele der erfindungsgemäßen Maschine dargestellt, die im folgenden näher beschrieben werden:
Fig. 1 zeigt ein erstes Ausführungsbeispiel der erfindungsgemäßen Maschine in einem Schnitt durch die Achse des Werkstückaufnahmebehälters und Flüssigkeitsbehälters.
Fig. 2 zeigt eine zweite Ausführungsform dieser Maschine in gleicher Darstellungsweise wie Fig. 1.
Fig. 3 zeigt ein Detail von Fig. 2.
Fig. 4 zeigt ein Detail eines anderen Axialschnittes durch die Vorrichtung gemäß Fig. 2.
Fig. 5 ist ein Schnitt durch den Werkstückaufnahmebehälter des Ausführungsbeispiels gemäß Fig. 2 bis 4 nach Linie V-V in Fig. 2 unter Weglassung der übrigen Teile der Maschine.

Bei dem in Fig. 1 dargestellten Ausführungsbeispiel besitzt die Fliehkraftbearbeitungsmaschine einen Werkstückaufnahmebehälter, der einen zylindrischen Mantel 1 mit Innenauskleidung aus Kunststoff, z.B. Polyurethan 2 und einen zu diesem koaxial gelagerten rotierenden Boden 3 in Form eines Tellers aufweist, welcher mit seinem Umfangsrand an den unteren Rand der Mantelauskleidung 2 unter Bildung eines schmalen Spaltes 4 heranreicht. Auch der Boden besteht aus Kunststoff, z.B. Polyurethan.

Der Behältermantel 1 bildet den oberen Teil der Seitenwand 5 eines unter dem Behälterboden 3 befindlichen Flüssigkeitsbehälters 6, welcher über eine Lagerung 7 auf einem Träger 8 od.dgl. Basis fest gelagert ist.

Im Gegensatz zum Flüssigkeitsbehälter 6 und dem Mantel 1 des Werkstückaufnahmebehälters ist der Boden 3 des Werkstückaufnahmebehälters um die Behälterachse X drehbar. Zu diesem Zweck sitzt der Boden 3 auf einer senkrechten Welle 9, welche drehbar in der Lagerung 7 des Flüssigkeitsbehälters gelagert ist. Über diese Drehwelle 9 wird der Boden 3 durch ein Antriebsrad 10 in Drehung versetzt.

An eine Stelle des Umfanges des in seiner Tiefe behälterauswärts schräg abfallenden Spaltes 4 ragt eine Zufuhrleitung 11 für Spülflüssigkeit heran, die an ihrem vorderen in den Flüssigkeitsbehälter 6 hineinragenden Ende mit einer oder mehreren Austrittsdüsen ausgestattet ist, welche der Außenseite des Spaltes 4 gegenüberliegen. Diese Zufuhrleitung 11 geht von der Druckseite einer Flüssigkeitspumpe 12 aus, deren Saugseite mit einer Ansaugleitung 13 verbunden ist, die in den Flüssigkeitsbehälter 6 einmündet. In diese Ansaugleitung ist ein Filter 14 für die Absonderung von Verunreinigungen aus der angesaugten Flüssigkeit eingesetzt.

Am oberen Rand des Mantels 1 des Werkstückaufnahmebehälters ist ferner eine Zuleitung 15 für in den Behälter einzugebende Flüssigkeit vorgesehen, die durch eine am Leitungsende vorgesehene Sprühdüse 16 in den Behälter eingespritzt wird. Diese Flüssigkeit kann aus einem Wasser-Compound-Gemisch bestehen, das üblicherweise in Fliehkraftbearbeitungsmaschinen benutzt wird, wenn eine Feucht- oder Unterwasserbearbeitung der Werkstücke gewünscht wird.

Am Boden des Flüssigkeitsbehälters 6 ist eine Abflußleitung 17 angeschlossen, die mit einem Absperrventil 18 verschließbar ist. Von dieser Leitung zweigt vor dem Absperrventil 18 eine Rohrleitung 19 ab, die seitlich des Flüssigkeitsbehälters 6 und des darüber befindlichen Werkstückaufnahmebehälters senkrecht nach oben geführt ist. Diese Leitung 19 bildet einen Überlauf, der durch eine haarnadelförmige Umbiegung 20 der Rohrleitung gebildet ist. Diese Umbiegung 20 ist in ihrer Höhenlage veränderbar. In Fig. 1 ist die in ausgezogenen Linien dargestellte Umbiegung in ihrer höchsten Lage gezeigt, die durch eine die Rohrumbiegung 20 untergreifende Stützstange 21 in ihrer Höhenlage festgehalten ist. Diese Stützstange ist an der Außenseite der Seitenwand 5 in verschiedenen Höhenlagen feststellbar. In Fig. 1 ist in strichpunktierten Linien die Rohrumbiegung 20 in ihrer bei diesem Ausführungsbeispiel tiefsten Stellung gezeigt.

Im Scheitelpunkt der Umbiegung 20 ist eine Entlüftungsöffnung in Form eines an die Rohrumbiegung 20 angesetzten Rohrstutzens 22 vorgesehen.

Die Höhenverlagerung der Rohrumbiegung 20 kann durch Ausbildung der Rohrleitung 19 aus einem biegsamen Schlauch ermöglicht werden, an den der Entlüftungsstutzen 22 angeschlossen ist. Bei steifer Ausbildung des Rohres 19 kann die Höhenverlagerung durch teleskopartige Rohrausbildung gewährleistet werden.

Bei dem in Fig. 2 gezeigten Ausführungsbeispiel ist der Mantel 1 des Werkstückaufnahmebehälters ein selbständiges Maschinenteil, der höhenverstellbar auf der Seitenwand 5 des Flüssigkeitsbehälters 6 sitzt. Hierzu ist der Mantel 1 an seinem unteren Rand mit einem abstehenden Flansch 23 versehen, der über in diesem Flansch verschraubbare Feineinstellschrauben 24 auf einem vom oberen Rand der Seitenwand 5 des Flüssigkeitsbehälters 6 abstehenden Gegenflansch 25 aufruht. Durch Verschrauben der Feineinstellschrauben 24 im Flansch 23 kann der Abstand dieses Flansches gegenüber dem Gegenflansch 25 und damit die Höhenlage des Mantels 1 verändert und eingestellt werden, wodurch sich auch die Weite des Spaltes 4 entsprechend verändern und einstellen läßt. Nach dieser Einstellung kann der Mantel 1 durch Befestigungsschrauben 35, die neben den Feineinstellschrauben den Flansch 23 durchsetzen und in Gewindebohrungen im Gegenflansch 25 verschraubbar sind, befestigt werden.

Um eine flüssigkeitsdichte Abdichtung zwischen den Flanschen 23 und 25 zu gewährleisten, die auch bei einer Veränderung der Höhenlage des Behältermantels 1 dicht ist und sich an eine solche Höhenveränderung anpassen kann, ist am Flansch 23 eine umlaufende Leiste 26 vorgesehen, die in eine mit einer dauerelastischen Dichtungsmasse 27 gefüllte Ringnut im Flansch 25 dichtend eingreift.

Auch bei dieser Ausführungsform ist eine Zufuhrleitung 28 vorgesehen, die von einer außerhalb des Flüssigkeitsbehälters 6 sitzenden Flüssigkeitspumpe 29 durch die Seitenwand 5 des Flüssigkeitsbehälters hindurch an die Außenseite des Spaltes 4 heranführt und an eine den Spalt 4 umgebenden ringförmige Sprühleitung 30 angeschlossen ist. Diese ringförmige Sprühleitung besitzt eine Anzahl von gleichmäßig über den Umfang des Spaltes 4 verteilte Austrittsöffnungen 31 in Form von Sprühdüsen, die gegen den Spalt 4 gerichtet sind.

An die Ansaugseite der Flüssigkeitspumpe ist ebenso wie beim Ausführungsbeispiel gemäß Fig. 1 eine in den Flüssigkeitsbehälter 6 einmündende Ansaugleitung 32 mit einem in sie eingesetzten Filter 33 angeschlossen. Ebenso wie bei dem Ausführungsbeispiel gemäß Fig. 1 ist am Boden des Flüssigkeitsbehälters eine Ablaufleitung 17 mit einem Absperrventil 18 angechlossen, von der eine nach oben führende Rohrleitung 19 mit einer einen Überlauf bildenden Rohrumbiegung 20 abzweigt, an deren Scheitel ein Entlüftungsstutzen 22 angeschlossen ist. Diese Rohrleitung 19 besteht bei diesem Ausführungsbeispiel aus einem biegsamen Schlauch, der in der in strichpunktierten Linien gezeigten untersten Höhenlage der Schlauchumbiegung 20 eine nach unten ragende Schlaufe 34 bildet und mit seiner Umbiegung 20 in ähnlicher Weise wie beim Ausführungsbeispiel gemäß Fig. 1 festgelegt werden kann.

Durch die Höheneinstellung der einen Flüssigkeitsüberlauf bildenden Rohrumbiegung kann bei beiden Ausführungsbeispielen der Flüssigkeitsstand im Flüssigkeitsbehälter 6 und ggfs. auch im Werkstückaufnahmebehälter eingestellt werden. In der in Fig. 1 und 2 gezeigten unteren Höheneinstellung der Rohrumbiegung 20 befindet sich der Flüssigkeitsspiegel relativ weit unterhalb des Spaltes 4, jedoch oberhalb der Öffnung der Ansaugleitung 13 bzw. 32, so daß ein Ansaugen von Spülflüssigkeit sichergestellt ist. Bei diesem Flüssigkeitsstand werden die im Werkstückaufnahmebehälter befindlichen Werkstücke und Bearbeitungskörper mit von oben durch die Leitung 15 mit Sprühdüse 16 eingebrachte Flüssigkeit (Wasser-Compound-Gemisch) befeuchtet. In der in den Fig. 1 und 2 gezeigten oberen Höhenstellung der Rohrumbiegung 20 befindet sich der Flüssigkeitsspiegel relativ weit oberhalb des Spaltes 4, so daß der untere Bereich des Werkstückaufnahmebehälters mit Flüssigkeit gefüllt ist, und die Bearbeitung der Werkstücke praktisch "unter Wasser" erfolgt. Auch in diesem Fall kann jedoch infolge der Kraft der Pumpe 12 bzw. 29 eine ausreichende Durchspülung des Spaltes 4 erfolgen, und zwar aufgrund der kräftigen Sprühstrahlen, welche über die Pumpe an den Austrittsöffnungen der Spüleinrichtung erzeugt werden.

## Patentansprüche

1. Fliehkraftbearbeitungsmaschine für die mechanische Bearbeitung, z.B. Schleifen, Polieren, Reinigen und Entgraten von Werkstücken mit einem Werkstückaufnahmebehälter, der einen im wesentlichen zylindrischen Mantel und einen zu diesem koaxial gelagerten rotierenden Boden in Form eines Tellers od. dgl. hat, welcher mit seinem Umfangsrand an den unteren Rand des Mantels unter Bildung eines schmalen Spaltes heranragt, und mit einem unterhalb des Werkstückaufnahmebehälters angeordneten Flüssigkeitsbehälter für die Aufnahme der durch den Spalt hindurch aus dem Werkstückaufnahmebehälter ablaufenden Flüssigkeit, dadurch gekennzeichnet, daß eine am oder in der Nähe des Bodens des Flüssigkeitsbehälters (6) angeschlossene Abflußleitung (17) mit einer seitlich des Flüssigkeitsbehälters und gegebenenfalls des Werkstückaufnahmebehälters nach oben ragenden Rohrleitung (19) verbunden ist, die einen in ihrer Höhe einstellbaren Überlauf zur Einstellung des Flüssigkeitsstandes im Flüssigkeitsbehälter und gegebenenfalls im darüber befindlichen Werkstückaufnahmebehälter hat.

2. Maschine nach Anspruch 1, dadurch gekennzeichnet, daß der Überlauf von einer haarnadelartigen Umbiegung (20) der Rohrleitung (19) gebildet ist, die gegenüber dem Werkstückaufnahmebehälter und dem darunter befindlichen Flüssigkeitsbehälter (6) auf- und abbewegbar sowie in unterschiedlichen Höhenlagen einstellbar ist.

3. Maschine nach Anspruch 2, dadurch gekennzeichnet, daß am Scheitelpunkt der Umbiegung eine Entlüftungsöffnung (22) vorgesehen ist.

4. Maschine nach den Ansprüchen 1 bis 3, dadurch gekennzeichnet, daß die zur Einstellung des Flüssigkeitsstandes dienende Rohrleitung (19) von einem biegsamen Schlauch gebildet ist, der mit seiner den Überlauf bildenden Schlauchumbiegung (22) gegenüber dem Werkstückaufnahmebehälter und dem darunter befindlichen Flüssigkeitsbehälter (16) zusammen mit seiner Entlüftungsöffnung (22) auf- und abbewegbar ist.

5. Maschine nach Anspruch 1, dadurch gekennzeichnet, daß die zur Einstellung des Flüssigkeitsstandes dienende Rohrleitung (19) von der Abflußleitung (17) abzweigt, wobei in dieser Abflußleitung hinter der Abzweigung ein Absperrventil (18) vorgesehen ist.

6. Maschine nach Anspruch 1, dadurch gekennzeichnet, daß an der Außenseite des Spaltes (4) eine Einrichtung (11, 31) zum gezielten Hindurchspülen von Flüssigkeit in Form von Druckstrahlen durch den Spalt hindurch in den Werkstückaufnahmebehälter angeordnet ist, welche über eine Flüssigkeitspumpe (12, 29) mit einer Ansaugleitung (13) in Verbindung steht, die in den unterhalb des Werkstückaufnahmebehälters angeordneten Flüssigkeitsbehälter (6) einmündet.

7. Maschine nach Anspruch 6, dadurch gekennzeichnet, daß die Einrichtung aus einer den Werkstückaufnahmebehälter ganz oder teilweise umgebenden Sprühleitung (30) mit einer oder mehreren gegen den Spalt gerichteten Austrittsöffnungen (31) besteht, welche Sprühleitung über eine Zufuhrleitung (11, 28) an die Flüssigkeitspumpe angeschlossen ist.

8. Maschine nach Anspruch 6, dadurch gekennzeichnet, daß die Zufuhrleitung (11, 28) über eine Kühleinrichtung geführt ist, die zur Kühlung der in der Zufuhrleitung strömenden Flüssigkeit eingerichtet ist.

9. Maschine nach Anspruch 6, dadurch gekennzeichnet, daß in die Ansaugleitung (13) ein Filter (14, 33) für die Absonderung von Verunreinigungen aus der angesaugten Flüssigkeit eingesetzt ist.

10. Maschine nach Anspruch 6, dadurch gekennzeichnet, daß der Flüssigkeitsbehälter (6) so unterhalb des Werkstückaufnahmebehälters angeordnet ist, daß er die durch den Spalt (4) aus dem Werkstückaufnahmebehälter ablaufende Flüssigkeit auffängt.

11. Maschine nach Anspruch 6, dadurch gekennzeichnet, daß der Mantel (1) des Werkstückaufnahmebehälters mit dem darunter befindlichen Flüssigkeitsbehälter (6) einstückig ausgebildet ist.

12. Maschine nach Anspruch 6, dadurch gekennzeichnet, daß der Mantel (1) des Werkstückaufnahmebehälters mit seinem unteren Rand flüssigkeitsdicht auf dem oberen Rand des unteren Flüssigkeitsbehälters (6) aufsitzt.

13. Maschine nach Anspruch 12, dadurch gekennzeichnet, daß der Mantel (1) des Werkstückaufnahmebehälters gegenüber dem Flüssigkeitsbehälter (6) in seiner Höhe feineinstellbar ist.

14. Maschine nach Anspruch 13, dadurch gekennzeichnet, daß zur Feineinstellung der Höhe des Mantels (1) des Werkstücksaufnahmebehälters Feineinstellschrauben (24) vorgesehen sind, die entweder am Mantel oder am diesen tragenden oberen Rand des Flüssigkeitsbehälters (6) verschraubbar gelagert sind und sich am jeweils anderen dieser beiden Teile abstützen.

15. Maschine nach Anspruch 14, dadurch gekennzeichnet, daß die Abdichtung zwischen dem unteren Rand des Mantels (1) des Werkstückaufnahmebehälters und dem oberen Rand des unteren Flüssigkeitsbehälters (6) durch eine umlaufende Dichtleiste (26) erfolgt, die an einem dieser beiden Ränder ausgebildet ist und in eine ihr gegenüberliegend am anderen Rand angeordnete mit dauerelastischer Dichtungsmasse (27) gefüllte Nut eingreift.

## Claims

1. Centrifugal processing machine for mechanical processing e.g. abrading, polishing, cleaning and deburring of workpieces, comprising a workpiece receptacle, which has a substantially cylindrical casing and a coaxially mounted rotating base, shaped as a dish or the like, the peripheral edge of which extends on the lower of the casing to form a narrow gap, and comprising a liquid reservoir arranged beneath the workpiece receptacle for collecting the liquid running out of the workpiece receptacle through the gap, characterised in that a discharge conduit (17) on or near the base of the liquid reservoir (6) is coupled to an upwardly-projecting conduit (19) laterally of the liquid reservoir and, possibly, of the workpiece receptacle, which conduit has an overflow adjustable in height, for adjusting the level of the liquid in the liquid reservoir and possibly in the workpiece receptacle positioned there- above.

2. Machine according to claim 1, characterised in that the overflow is formed by a hairpin bend (20) of the conduit (19) which can be moved up and down and is adjustable to various heights relative to the workpiece receptacle and the liquid reservoir (6) situated thereunder.

3. Machine according to claim 2, characterised in that in the apex of the bend a air vent (22) is provided.

4. Machine according to claims 1 to 3, characterised in that, the conduit (19) used for setting the liquid level is formed from a flexible hose, which can be moved up and down with its overflow forming hose bend (20) together with its air vent (22) relative to the workpiece receptacle and the liquid reservoir (16) situated thereunder.

5. Machine according to claim 1, characterised in that the conduit (19) used for setting the liquid level branches off from the discharge conduit (17), a stopcock (18) being provided behind the branching- off point in this discharge conduit.

6. Machine according to claim 1, characterised in that at the outer side of the gap (4) a device (11, 31) is arranged for the planned flushing through of liquid in the form of pressure jets through the gap into the workpiece receptacle, which is connected via the liquid pump (12, 29) to a suction conduit (13), which passes into the liquid reservoir situated under the workpiece receptacle.

7. Machine according to claim 6, characterised in that the arrangement consists of a spray conduit (30) surrounding the workpiece receptacle wholly or partly, with one or more outlets (31) directed against the gap, this spray conduit being connected by a supply conduit (11, 28) to the liquid pump.

8. Machine according to claim 6, characterised in that the supply pipe (11, 28) passes via a cooling arrangement, which is arranged to cool the liquid flowing through the supply conduit.

9. Machine according to claim 6, characterised in that a filter (14, 33) is inserted into the suction conduit for filtering out of contaminants from the sucked-up liquid.

10. Machine according to claim 6 characterised in that the liquid reservoir (6) is arranged under the workpiece receptacle in such a way that it catches the liquid running through the gap from the workpiece receptacle.

11. Machine according to claim 6, characterised in that the casing (1) of the workpiece receptacle with its liquid reservoir therebelow is formed in one piece.

12. Machine according to claim 6 characterised in that the casing (1) of the workpiece receptacle rests sealingly with its lower edge on the upper edge of the lower liquid reservoir.

13. Machine according to claim 12, characterised in that the height of the casing (1) of the workpiece receptacle opposite the liquid reservoir can be finely adjusted.

14. Machine according to claim 13, characterised in that fine adjustment screws (24) are provided for fine adjustment of the height of the casing (1) of the workpiece receptacle, which screws are either screwed in place on the casing or on the upper edge of the liquid reservoir supporting the casing, and support the respective other one of these two parts.

15. Machine according to claim 14, characterised in that the sealing between the lower edge of the casing (1) of the workpiece receptacle and the upper edge of the lower liquid reservoir (6) is effected by a peripheral sealing lip (26) which is formed on one of these two edges and engages into a slot arranged opposite thereof on the other edge and filled with durably elastic sealant (27).

## Revendications

1. Polisseuse à centrifugation pour l'usinage mécanique, par exemple le meulage, le polissage, le nettoyage et l'ébarbage de pièces à usiner, comportant un récipient de réception des pièces à usiner, qui présente une enveloppe sensiblement cylindrique et un fond tournant, en forme de plateau ou analogue, qui est monté coaxialement par rapport à l'enveloppe et qui arrive, avec son bord périphérique, sur le bord inférieur de l'enveloppe, en formant un interstice étroit, et avec un réservoir de liquide disposé au-dessous du récipient de réception des pièces à usiner, pour recevoir le liquide qui s'écoule à travers l'interstice en provenance du récipient de réception des pièces, caractérisé en ce qu'une conduite d'évacuation (17), raccordée sur ou à proximité du fond du réservoir de liquide (6), est reliée à une conduite tubulaire (19) s'étendant vers le haut, sur le côté du réservoir de liquide et, le cas échéant, du récipient de réception des pièces à usiner, et présente un déversement de hauteur réglable, pour régler le niveau de liquide dans le réservoir de liquide et, le cas échéant, dans le récipient de réception de pièces à usiner qui se trouve au-dessus.

2. Polisseuse selon la revendication 1, caractérisée en ce que le déversement est formé par un coude (20) en forme d'épingle à cheveu de la conduite tubulaire (19), qui peut être monté et descendu par rapport au récipient de réception des pièces à usiner et au réservoir de liquide (6) qui se trouve au-dessous, et qui est également réglable en différentes positions en hauteur.

3. Polisseuse selon la revendication 2, caractérisée en ce qu'un orifice d'évacuation de l'air (22) est prévu au sommet du coude.

4. Polisseuse selon l'une des revendications 1 à 3, caractérisée en ce que la conduite tubulaire (19) servant au réglage du niveau de liquide est formé par un tuyau flexible, qui peut être monté et descendu avec son coude de tuyau (22) formant le déversement, conjointement avec son orifice d'évacuation de l'air (22), par rapport au récipient de pièces à usiner et au réservoir de liquide (16) se trouvant au-dessous.

5. Polisseuse selon la revendication 1, caractérisée en ce que la conduite tubulaire (19) servant au réglage du niveau de liquide dérive de la conduite d'évacuation (17), une soupape d'obturation (18) étant prévue dans cette conduite d'évacuation, der- fière la dérivation.

6. Polisseuse selon la revendication 1, caractérisée en ce que, du côté extérieur de l'interstice (4), est prévu un dispositif (11, 31) pour réaliser à dessein un rinçage à l'aide du liquide, sous forme de projection sous pression dans le récipient de réception de pièces à usiner, en passant à travers l'interstice, dispositif relié, par l'intermédiaire d'une pompe à liquide (12, 29), à une conduite d'aspiration (13) qui débouche dans le réservoir de liquide (6) disposé au-dessous du récipient de réception des pièces à usiner.

7. Polisseuse selon la revendication 6, caractérisée en ce que le dispositif se compose d'une conduite de pulvérisation (30) entourant, complètement ou partiellement, le récipient de réception des pièces à usiner, avec un ou plusieurs orifices (31) orientés vers l'interstice, conduite de pulvérisation raccordée à la pompe à liquide par l'intermédiaire d'une conduite d'amenée (11, 28).

8. Polisseuse selon la revendication 6, caractérisée en ce que la conduite d'amenée (11, 28) est passée par un dispositif de refroidissement qui est agencé pour le refroidissement du liquide qui s'écoule dans la conduite d'amenée.

9. Polisseuse selon la revendication 6, caractérisée en ce qu'un filtre (14, 33) pour la séparation des impuretés du liquide aspiré est inséré dans la conduite d'aspiration (13).

10. Polisseuse selon la revendication 6, caractérisée en ce que le réservoir de liquide (6) est disposé au-dessous du récipient de réception des pièces à usiner, de telle façon qu'il capte le liquide qui s'écoule par l'interstice, en provenance du récipient de réception des pièces à usiner.

11. Polisseuse selon la revendication 6, caractérisée en ce que l'enveloppe (1) du récipient de réception des pièces à usiner est réalisée d'une seule pièce avec le réservoir de liquide (6) se trouvant au-dessous.

12. Polisseuse selon la revendication 6, caractérisée en ce que l'enveloppe (1) du récipient de réception des pièces à usiner repose avec son bord inférieur, de manière étanche aux liquides, sur le bord supérieur du réservoir de liquide (6) se trouvant au-dessous.

13. Polisseuse selon la revendication 12, caractérisée en ce que la hauteur de l'enveloppe (1) du récipient de réception des pièces à usiner peut être réglée de façon fine par rapport au réservoir de liquide (6).

14. Polisseuse selon la revendication 13, caractérisée en ce que, pour le réglage fin de la hauteur de l'enveloppe (1) du récipient de réception des pièces à usiner, il est prévu des vis de réglage fin (24) qui sont montées de façon à être vissées, soit sur l'enveloppe soit sur le bord supérieur, la portant, du réservoir de liquide (6), et qui s'appuient chaque fois sur l'autre de ces deux pièces.

15. Polisseuse selon la revendication 14, caractérisée en ce que l'étanchéité entre le bord inférieur de l'enveloppe (1) du récipient de réception des pièces à usiner et le bord supérieur du réservoir de liquide inférieur (6) s'effectue au moyen d'une bande d'étanchéité (26) circulaire, qui est réalisée sur l'un de ses de ces deux bords et qui vient en contact dans une gorge lui faisant face sur l'autre bord et remplie d'un produit d'étanchéité (27) à élasticité durable.
